# EUROPÄISCHE PATENTSCHRIFT

(11) **EP 1 576 240 B1**
(45) Veröffentlichungstag und Bekanntmachung des Hinweises auf die Patenterteilung: **26.11.2008**
(21) Anmeldenummer: 03813884.8
(22) Anmeldetag: 06.12.2003
(51) Int. Cl.: E01B 1/00, E01B 29/00

(54) **VERFAHREN ZUM HERSTELLEN EINER FESTEN FAHRBAHN UND FAHRWEG**
METHOD FOR CONSTRUCTING A RIGID TRACK AND A COMMUNICATION TRACK
PROCEDE DE CONSTRUCTION D'UNE VOIE SUR DALLE ET VOIE DE COMMUNICATION AINSI OBTENUE

(30) Priorität: 27.12.2002 DE 10261641
(43) Veröffentlichungstag der Anmeldung: 21.09.2005
(73) Patentinhaber: Max Bögl Bauunternehmung GmbH & Co. KG, 92301 Neumarkt (DE)
(72) Erfinder: REICHEL, Dieter, 92318 Neumarkt (DE); BÖGL, Stefan, 92369 Sengenthal (DE); LINDNER, Erich, 91275 Auerbach-Nasnitz (DE)
(74) Vertreter: Bergmeier, Werner
(86) Internationale Anmeldenummer: PCT/EP2003/013864
(87) Internationale Veröffentlichungsnummer: WO 2004/059084

(56) Entgegenhaltungen:
- US-A- 3 656 690
- US-A- 3 878 987
- US-A- 4 232 823

## Beschreibung

Die vorliegende Erfindung betrifft ein Verfahren zum Herstellen einer Festen Fahrbahn für den Hochgeschwindigkeitsschienenverkehr aus vorgefertigten Betonfertigteilen, welche auf einer Tragschicht aufgestellt und ein Zwischenraum zwischen dem Betonfertigteil und der Tragschicht zum Fixieren der Lage des Betonfertigteiles mit einer sich verfestigenden Füllmasse ausgegossen wird oder aus Ortbeton oder einer Kombination aus Betonfertigteilen und Ortbeton auf der Tragschicht hergestellt wird sowie einen entsprechenden Fahrweg einer Festen Fahrbahn. Die Tragschicht wird hierbei aus einem bestehenden Schotterbett hergestellt.

Der Bau von Fahrwegen für den Hochgeschwindigkeitsschienenverkehr erfolgt üblicherweise entweder auf einem Schotteroberbau oder mit einer Festen Fahrbahn, welche beispielsweise aus einer Vielzahl von Betonfertigteilen hergestellt ist. Nachteilig beim Schotteroberbau ist die hohe Wartungsintensität, während bei der Festen Fahrbahn eine längere Bauzeit und höhere Kosten in Kauf zu nehmen sind. Wird eine Hochgeschwindigkeitsstrecke gebaut, so wird diese entweder auf einer neuen Strecke hergestellt oder sie ersetzt eine herkömmliche Schienenstrecke. In letzterem Fall wird das bestehende Schotterbett komplett abgebaut und eine hydraulisch gebundene Tragschicht aufgebaut, auf welcher die Betonfertigteile oder eine Ortbetonschicht oder eine Kombination daraus verlegt bzw. aufgebaut werden. Dieser Abbau der alten Strecke und Aufbau der neuen Strecke verursacht im wesentlichen die lange Bauzeit und die hohen Kosten.

Die US 3,656,690 beschreibt einen Fahrweg für einen Hochgeschwindigkeitszug, wobei ein bestehendes Schotterbett verwendet wird, um den Fahrweg aufzubauen. Die alten Schienen und Schwellen werden hierbei entfernt und das bestehende Schotterbett wird abgebaut. Der Schotter wird gereinigt und schließlich in Form eines Troges wieder aufgebaut. Die Flanken des Troges werden verfestigt und der Zwischenraum zwischen den Flanken ausgeschäumt. Hierauf werden Betonplatten für den neuen Fahrweg aufgebaut. Durch den Abbau des alten Schotterbettes ist auch hier die Bauzeit entsprechend lang.

Aufgabe der vorliegenden Erfindung ist es ein Verfahren zum Herstellen einer Festen Fahrbahn und einen entsprechenden Fahrweg zu schaffen, welcher die oben genannten Nachteile vermeidet und insbesondere schnell und mit relativ niedrigen Kosten einen Hochgeschwindigkeitsschienenverkehr zu ermöglichen.

Gelöst wird die Aufgabe durch ein Verfahren und eine Fahrbahn mit den Merkmalen der unabhängigen Ansprüche.

Bei dem erfindungsgemäßen Verfahren zum Herstellen einer Festen Fahrbahn für den Hochgeschwindigkeitsschienenverkehr werden beispielsweise vorgefertigte Betonfertigteile auf einer Tragschicht aufgestellt und ein Zwischenraum zwischen den Fertigteilen und der Tragschicht zum Fixieren der Lage der Fertigteile mit einer sich verfestigenden Füllmasse ausgegossen. Alternativ oder in Kombination mit den Betonfertigteilen kann die Feste Fahrbahn auch mit Ortbeton aufgebaut werden, der auf der Tragschicht vergossen wird. Die Tragschicht wird aus einem bestehenden Schotterbett hergestellt. Der für die abzubauende alte Gleisstrecke verwendete Schotter wird somit für den Aufbau einer Tragschicht für die neue Feste Fahrbahn verwendet. Erfindungsgemäß wird der Schotter verfestigt, indem ein Bindemittel zwischen Schwellen eines noch alten Gleises in das Schotterbett eingeführt wird und nach Abbinden des Bindemittels die Gleise Schwellen und überflüssiger Schotter entfernt werden.

Wird das Bindemittel zwischen Schwellen eines noch alten Gleises in das Schotterbett eingeführt, so ist hierin ein ganz besonderer Vorteil zu sehen.

Die Hochgeschwindigkeitsstrecke kann hierdurch vorbereitet werden, während der Schienenverkehr auf dem alten Gleis noch durchgeführt wird. Es werden lediglich die frei zugänglichen Bereiche des Schotterbettes mit Bindemittel verfüllt und schaffen somit die Grundlage für den späteren Aufbau der Fahrbahn für den Hochgeschwindigkeitsschienenverkehr. Die Stillstandszeit zwischen dem Schienenverkehr auf den alten Gleisen und dem Schienenverkehr auf den neuen Gleisen kann somit sehr kurz gehalten werden. Werden nach dem Abbinden des Bindemittels die Gleise, Schwellen und überflüssiger Schotter entfernt, so ist die Grundlage für den Aufbau der Betonfertigteilplatten auf der Tragschicht geschaffen. Auch diese Maßnahme trägt dazu bei, dass die Stillstandszeit sehr kurz bemessen werden kann.

Während das herkömmliche Schotterbett nicht geeignet gewesen wäre um die hohen Anforderungen für den Hochgeschwindigkeitsschienenverkehr erfüllen zu können, ist es nunmehr durch die Bearbeitung des bestehenden Schotterbettes möglich die Eigenschaften wesentlich zu verbessern und den ehemaligen Unterbau für die neue Tragschicht zu verwenden. Es wird hierdurch der Vorteil erzielt, daß der Umbau von einer herkömmlichen Gleisanlage auf eine Gleisanlage für den Hochgeschwindigkeitsschienenverkehr relativ schnell und kostengünstig durchführbar ist.

Durch die Verbindung des Schotters aus dem bestehenden Schotterbett mit einem hydraulischen Bindemittel, insbesondere Zementmörtel oder einem bituminösen oder auf Kunststoff basierenden Bindemittel wird die hierdurch erzeugte Tragschicht sehr tragfähig und insbesondere auch durch die Erschütterungen und Belastungen, welche beim Betrieb des Hochgeschwindigkeitsschienenverkehrs entstehen, sehr widerstandsfähig. Es wird hierdurch ein dauerhafter und zuverlässiger Untergrund für die Verlegung der Betonfertigteile, welche meist als Platten eingesetzt werden, oder der Ortbetonschicht geschaffen.

Wird das Bindemittel unter Druck in die Hohlräume des Schotterbettes eingepreßt, so entsteht ein unter Umständen das komplette Schotterbett durchsetzender tragfähiger Bereich des Schotterbettes. Die Hohlräume, welche zwischen den einzelnen Schottersteinen vorhanden sind, werden genutzt um das Bindemittel positionieren zu können. Es entsteht eine Verbindung zwischen dem Bindemittel und dem Schotter, wodurch eine sehr zuverlässige Tragschicht geschaffen wird. Durch die Verwendung von Druck beim Einbringen des Bindemittels wird eine besonders tiefe Durchsetzung des Schotterbettes mit Bindemittel ermöglicht, wodurch eine sehr große Tragfähigkeit geschaffen wird.

Zum Einbringen des Bindemittels in das Schotterbett sind Injektionslanzen vorteilhaft, welche in das Schotterbett eingerüttelt werden und durch welche das Bindemittel in die Hohlräume des Schotterbettes eingepresst werden können. Die Durchsetzung des Schotterbettes mit Bindemittel kann hierdurch sehr gleichmäßig und gezielt erfolgen.

Wird Bindemittel zumindest in einer Richtung in einem Abstand voneinander eingeführt, so daß in dem Schotterbett hydraulisch gebundene Bereiche und unverfüllte Zwischenbereiche entstehen, so kann auf die individuelle erforderliche Tragfähigkeit der Tragschicht eingegangen werden. Bei geringerer Tragfähigkeit sind die unverfüllten Zwischenbereiche größer als bei einer höheren erforderlichen Tragfähigkeit der Tragschicht.

Um zu verhindern, daß die zwischen der Tragschicht und dem Betonfertigteil eingegossene Füllmasse in den unverfüllten Bereich des Schotterbettes sickert, ist vorteilhafterweise vorgesehen, daß zumindest die unverfüllten Bereiche oberflächlich abgedichtet werden. Hierzu wird beispielsweise eine relativ dünne Zementmörtelschicht auf die unverfüllten und ggf. zusätzlich auf die gebundenen Bereiche aufgetragen. Die Füllmasse wird hierdurch daran gehindert in die Hohlräume des Schotterbettes einzufließen und somit die Betonfertigteilplatte nicht genügend zu unterstützen.

Zusätzlich oder alternativ zu dem Einpressen von Bindemittel in die Hohlräume des Schotterbettes ist es erfinderisch und vorteilhaft, wenn die Oberfläche des Schotterbettes gefräst wird und das dabei entstehende ausgefräste Material mit dem Bindemittel gemischt wird. Anschließend wird die Mischung auf die Oberfläche des verbliebenen Schotterbettes als Tragschicht aufgebracht. Nach dem Abbinden dieses Gemisches wird die Betonfertigteilplatte oder die Ortbetonschicht auf der neu entstandenen Oberfläche aufgebaut. Durch dieses Verfahren zum Binden des Schotters mit dem Bindemittel zur Bildung einer Tragschicht wird ebenfalls sehr schnell eine Tragschicht geschaffen. Hierbei ist es allerdings im Gegensatz zu der besonders vorteilhaften Ausführung des Einpressens des Bindemittels zwischen die Schwellen des alten Gleises erforderlich, daß das alte Gleis abgebaut worden ist bevor die obere Schicht des Schotterbettes abgefräst und neu aufgebaut wird.

Das Vermischen des Bindemittel mit dem entstehenden ausgefrästen Material kann dadurch erfolgen, daß das Bindemittel vor dem Fräsen auf die Oberfläche des Schotterbettes aufgebracht wird. Durch das Abfräsen des Bindemittels und des Schotterbettes erfolgt automatisch eine Vermischung von Bindemittel und Schotter. Diese Mischung kann anschließend auf das verbleibende Schotterbett erneut aufgebracht und ausgehärtet werden.

Alternativ ist es für manche Anwendungsfälle vorteilhaft, wenn das Bindemittel nach dem Fräsen mit dem ausgefrästen Material vermischt wird. Das ausgefräste Material wird hierzu beispielsweise in eine Mischkammer gebracht, in welcher das Bindemittel und das Material miteinander vermischt und anschließend auf die bleibende Schotterschicht erneut aufgetragen wird. Nach dem Abbinden des Bindemittels ist auch hier eine Feste und tragfähige Tragschicht geschaffen worden.

Eine weitere Alternative zum Herstellen einer Tragschicht unter Verwendung des alten Schotterbettes und eines Bindemittels besteht darin, daß das Bindemittel über das Schotterbett in Art einer Klammer verlegt wird, wobei das Bindemittel in die Oberfläche des Schotterbettes eindringt, es seitlich abschließt. Das Schotterbett wird hierdurch daran gehindert, daß es seitlich aufbricht. Das Bindemittel, welches teilweise in das Schotterbett eindringt sorgt hierdurch für eine Verzahnung der Klammer mit dem Schotterbett und somit für eine stabile Tragschicht für einen störungsfreien Hochgeschwindigkeitsschienenverkehr. Das hydraulische Bindemittel verbindet sich mit dem Schotter des bestehendes Schotterbettes und bildet somit die tragfähige Schicht, auf welcher die Betonfertigteile oder die Ortbetonschicht aufgebaut werden können.

Wird in die Tragschicht eine Entwässerung eingebaut und/oder bleibt in dem bestehen bleibenden Schotter eine Entwässerung erhalten, so sind die Vorteile einer stabilen Tragschicht mit dem Entwässerungsvermögen einer Schotterschicht vorteilhaft miteinander kombiniert.

Bei einem erfindungsgemäßen Fahrweg einer Festen Fahrbahn für ein spurgebundenes Fahrzeug des Hochgeschwindigkeitsschienenverkehrs aus vorgefertigten Betonfertigteilen werden die Betonfertigteile auf einer Tragschicht aufgestellt. Ein Zwischenraum zwischen den Betonfertigteilen und der Tragschicht ist zum Fixieren der Lage der Betonfertigteile mit einer sich verfestigenden Füllmasse ausgegossen. An Stelle der Betonfertigteile kann auch eine Ortbetonschicht oder Ortbeton in Kombination mit Fertigteilen zum Bau einer Festen Fahrbahn dienen.

Die Tragschicht ist aus einem bestehenden Schotterbett hergestellt. Erfindungsgemäß ist der Schotter in dem Schotterbett zumindest teilweise verfestigt, indem ein Bindemittel zwischen Schwellen eines noch alten Gleises in das Schotterbett eingeführt ist. Hierdurch ist das Vorbereiten des Unterbaus des Fahrweges für die neue Gleisanlage bereits möglich, wenn über die alte Gleisanlage noch der Schienenverkehr rollt. Erst wenn die Bindemittel, welche in Form von Säulen in dem Schotterbett verankert werden, abgebunden sind und die übrigen Vorbereitungsarbeiten beendet sind, kann sehr schnell der Aufbau eines Fahrweges erfolgen. Die so gebildete Tragschicht ist besonders schnell und kostengünstig herstellbar und weist eine hohe Tragfähigkeit, wie sie für den Betrieb von Hochgeschwindigkeitszügen erforderlich ist, auf. Durch die Verwendung des bestehenden Schotterbettes wird Material sowie die Zeit zur Vorbereitung des Unterbaus des Fahrweges deutlich reduziert.

Ist der Schotter mit einem hydraulisch abbindenden oder bituminösen oder auf Kunststoff basierenden Bindemittel verbunden, so wird eine besonders feste und tragfähige Tragschicht erhalten.

Besonders vorteilhaft ist es, wenn das Bindemittel unter Druck in die Hohlräume des Schotterbettes eingepreßt ist. Hierdurch ist eine tiefe Durchdringung des Schotters mit dem Bindemittel ermöglicht. Eine hohe Festigkeit der Tragschicht wird somit erzielt. Das unter Druck dem Schotterbett zugeführte Bindemittel füllt einerseits die Hohlräume des Schotterbettes aus und komprimiert ggf. losen Schotter zusätzlich zur Verbindung mit dem Bindemittel.

Ist das Bindemittel nicht über das ganze Schotterbett eingebracht, sondern weist zumindest in einer Richtung einen Abstand auf, so sind in dem Schotterbett hydraulisch gebundene Bereiche und unverfüllte Zwischenbereiche angeordnet. Die Herstellung einer derartigen Tragschicht wird hierdurch besonders schnell ermöglicht. Insbesondere wenn das Bindemittel unter Druck in die Hohlräume eingepresst ist, wird eine üblicherweise ausreichende Festigkeit und Tragfähigkeit der Tragschicht erzielt, auch wenn Zwischenbereiche unverfüllt bleiben.

Um zu vermeiden, daß die Füllmasse zwischen Tragschicht und Betonfertigteil in die unverfüllten Bereiche der Tragschicht einsickert und somit den Hohlraum zwischen Tragschicht und Betonfertigteil nicht vollständig ausfüllen kann, ist vorteilhafterweise vorgesehen, daß die unverfüllten Bereiche mit einem Dichtmittel oberflächlich abgedichtet sind. Ein derartiges Dichtmittel kann beispielsweise Zementmörtel sein, welcher über die unverfüllten Bereiche und ggf. auch die verfüllten Bereiche aufgetragen wird und somit eine gleichmäßige dichte Oberfläche für die Füllmasse schafft.

Ist die Oberfläche des Schotterbettes zusätzlich oder alternativ zur Einpressung von Bindemittel unter Druck in das Schotterbett gefräst und ist das ausgefräste Material mit dem Bindemittel gemischt, so wird ein Verbundmaterial erhalten, welches die Tragschicht bildet. Dieses Verbundmaterial ist auf die Oberfläche des verbliebenen Schotterbettes aufgebracht und ist dafür geeignet, daß die Betonfertigteile oder Ortbetonschicht auf dieser hierdurch neu entstandenen Oberfläche aufgebaut werden.

Ist das Bindemittel flüssig und klammerartig über das Schotterbett gelegt, so wird ein besonders guter Zusammenhalt des Schotters aus dem Schotterbett erhalten. In einigen Anwendungsfällen wird diese Herstellungsart für die Tragschicht aus einem bestehenden Schotterbett und einem Bindemittel ausreichend sein. Besonders vorteilhaft ist es hierbei, wenn das Bindemittel etwa 5 - 20 cm in die Oberfläche und die Seitenfläche des Schotterbettes eindringt, um eine Verkrallung des Bindemittels mit der Schotterschicht zu bewirken. Es wird hierdurch ein besonders fester Zusammenhalt und eine hohe Tragfähigkeit des alten Schotterbettes mit dem zusätzlich angeordneten Bindemittel erhalten. Der Betrieb von Hochgeschwindigkeitszügen auf dem so bearbeiteten alten Schotterbett ist hierdurch ermöglicht.

Die vorliegende Erfindung weist neben den genannten Vorteilen darüber hinaus auch den Vorteil auf, daß insbesondere bei der Anordnung von unverfüllten und verfüllten Bereichen des Schotterbettes eine Entwässerung durch die unverfüllten Bereiche erfolgen kann. Besonders während der Ausbauphase, während der der herkömmliche Fahrbetrieb aufrechterhalten wird, ist dies von besonderem Vorteil.

Weitere Vorteile der vorliegenden Erfindung sind in den nachfolgenden Ausführungsbeispielen beschrieben. Es zeigen:
- **Figur 1**: eine Draufsicht auf einen Schotteroberbau mit einem herkömmlichen Gleis und eingebrachtem Bindemittel,
- **Figur 2**: einen Querschnitt durch den Schotteroberbau aus Figur 1,
- **Figur 3**: einen zur Verlegung einer Festen Faserband vorbereiteten Schotteroberbau,
- **Figur 4**: einen Querschnitt durch eine erfindungsgemäße Tragschicht und Fertigteilplatte,
- **Figur 5**: das Fräsen einer Schotterschicht,
- **Figur 6**: einen Querschnitt durch ein Schotterbett mit eingefrästem Bindemittel und
- **Figur 7**: einen Querschnitt eines Schotterbettes mit umgreifendem Bindemittel.

Die folgenden Ausführungsbeispiele erläutern die Erfindung anhand einer Festen Fahrbahn mit Betonfertigteilen. Die Erfindung ist aber nicht darauf beschränkt, sondern kann auch verwendet werden, wenn die Feste Fahrbahn aus Ortbeton oder in Kombination mit Ortbeton und Betonfertigteilen aufgebaut wird.

Figur 1 zeigt eine Draufsicht auf einen Untergrund 1 und einen auf einem Schotterbett 2 aufgebauten Schienenrost 3. Das Schotterbett 2 ist zum Umbau für eine Tragschicht einer Festen Fahrbahn vorbereitet. Hierfür sind in das Schotterbett 2 eine Vielzahl Säulen 4 eingearbeitet, welche aus Schotter und Bindemittel bestehen. Die Säulen 4 sind zwischen Schwellen 5 angeordnet und können somit in das Schotterbett 2 eingebracht werden, ohne daß der Fahrbetrieb dauerhaft eingestellt werden muss. Nachdem die Säulen 4, beispielsweise unter Druck und mit Injektionslanzen in das Schotterbett 2 eingebracht wurden, kann der Fahrbetrieb wieder aufgenommen werden. Durch diese nur kurzzeitige Unterbrechung ist ein besonders kostengünstiger Bau bzw. eine kostengünstige Vorbereitung der Erstellung einer Festen Fahrbahn ermöglicht.

Die Säulen 4 sind in Reihen angeordnet, welche sich jeweils zwischen zwei Schwellen 5 befinden. Das unverfüllte Schotterbett 2 ist in diesem Falle noch ausreichend, um für eine Entwässerung zu sorgen. Zwischen den Säulen 4 befindet sich weiterhin das unverfüllte Schotterbett 2.

Figur 2 zeigt einen Querschnitt durch ein Schotterbett 2 gemäß Figur 1. Es ist daraus ersichtlich, daß die Säulen 4 auf dem Untergrund 1 angeordnet sind und zur Oberfläche des Schotterbettes 2 beabstandet sind. Außerdem weisen sie zueinander Abstände auf, welche im wesentlichen der Breite der Schwelle 5 entspricht. Hierdurch ist es möglich, daß die Säulen 4 von der Oberseite des Schotterbettes 2 her zwischen den Schwellen 5 in das Schotterbett 2 eingebracht werden können. Die Säulen 4 werden dabei mit Bindemittel und dem Schotter aus dem Schotterbett 2 gebildet. Die Oberseiten der Säulen 4 sind etwa in einem Niveau, so daß sie später als gleichmäßige Tragschicht für eine Betonfertigteilplatte dienen.

In Figur 3 ist eine perspektivische Darstellung einer Tragschicht gezeigt, welche entsprechend den Darstellungen aus Figur 1 und 2 vorbereitet wurde. Der alte Gleisrost 3 mit den Schwellen 5 und den Schienen 6 wurde zwischenzeitlich abgebaut. Überschüssiger Schotter aus dem Schotterbett 2 wurde beseitigt, so daß die Oberflächen der Säulen 4 im wesentlichen in einer Ebene liegen. Die Säulen 4 bilden die Stützen für eine zu einem späteren Zeitpunkt darauf angeordneten Festen Fahrbahn. Der überschüssige Schotter, welcher über der Oberfläche der Säulen 4 in dem alten Schotterbett 2 angeordnet war, wurde beiseite geräumt und kann später beispielsweise zum Auffüllen der Böschung verwendet werden.

Figur 4 zeigt einen Querschnitt durch den erfindungsgemäßen Aufbau einer Festen Fahrbahn. Auf dem Untergrund 1 sind das Schotterbett 2 und die Säulen 4, welche aus dem Schotter des Schotterbettes 2 und einem damit verbundenen Bindemittel hergestellt sind, angeordnet. Das Gleis 6 ist auf einem Betonfertigteil 7 befestigt, welches plattenförmig ausgeführt ist. Das Betonfertigteil 7 stützt sich über bekannte und nicht dargestellte Spindeln auf der Tragschicht, welche aus dem Schotterbett 2 und den Säulen 4 besteht, ab. Durch das Ausnivellieren des Betonfertigteiles 7 entsprechend des geforderten Streckenverlaufs des Gleises 6 entsteht ein Hohlraum zwischen dem Betonfertigteil 7 und der Tragschicht aus dem Schotterbett 2 und den Säulen 4. Dieser Hohlraum wird mit einer Füllmasse 8 ausgefüllt, um die Position des Betonfertigteiles zu sichern und Durchbiegungen zu vermeiden.

Um zu verhindern, daß die Füllmasse 8 in das unverfestigte Schotterbett 2 einsickert, ist vor dem Aufsetzen des Betonfertigteiles 7 auf die Tragschicht die Oberfläche der Tragschicht mit einem Dichtmittel 9 versehen. Das Dichtmittel 9, welches z.B. ein Zementmörtel sein kann, bewirkt, daß die Füllmasse 8 nicht in die Hohlräume des Schotterbettes 2 eindringen kann und den Hohlraum zwischen dem Betonfertigteil und der Tragschicht nicht vollständig ausfüllt.

Um für eine Entwässerung des Betonfertigteiles 7 sorgen zu können, sind Rohre 10 vorgesehen, welche das Wasser durch das Betonfertigteil 7, die Füllmasse 8 und das Dichtmittel 9 hindurchführen. In dem unverfüllten Bereich des Schotterbettes 2 kann das Wasser anschließend versickern oder seitlich aus dem Schotterbett 2 hinausgeleitet werden.

Figur 5 zeigt das Einfräsen von einem Bindemittel 15, beispielsweise Mörtel oder Beton, in das Schotterbett 2. Auf das Schotterbett 2 ist die Bindemittelschicht 15 aufgebracht, welche zusammen mit einem Teil des Schotterbettes 2 von einer Fräse abgefräst wird. Das abgefräste Material des Schotterbettes 2 und des Bindemittels 15 wird vermischt und anschließend als Tragschicht 16 auf den verbliebenen Teil des Schotterbettes aufgetragen. Nach dem Abbinden des Bindemittels 15 in der Tragschicht 16 wird eine sehr tragfähige Schicht für den Aufbau einer Festen Fahrbahn für den Hochgeschwindigkeitsschienenverkehr geschaffen. Anstelle das Bindemittels 15 vor dem Fräsen auf das Schotterbett 2 aufzutragen kann es auch vorteilhaft sein nur das Schotterbett 2 mit einer Fräse 17 abzutragen und in einer nicht dargestellten Mischeinrichtung mit dem Bindemittel 15 zu vermischen. Anschließend wird die Tragschicht 16, wie bereits erläutert, auf das verbliebene Schotterbett 2 aufgebracht.

Figur 6 zeigt einen Querschnitt durch eine Tragschicht 16 gemäß Figur 5, auf welcher ein Betonfertigteil 7 angeordnet ist. Zum Ausfüllen des Hohlraumes zwischen dem Betonfertigteil 7 und der Tragschicht 16 ist wiederum eine Füllmasse 8 angeordnet, welche die Lage des Betonfertigteiles 7 fixiert.

Figur 7 zeigt eine weitere Ausführung der Erfindung in einem Querschnitt durch den Fahrweg. Das Schotterbett 2 ist dabei mit einer Schicht des Bindemittels 15 umgeben. Das Bindemittel 15 umgibt das Schotterbett 2 sowohl an dessen Oberseite als auch an dessen Flanken. Hierdurch wird ein klammerartiges Umgreifen des Schotterbettes 2 mit der Bindemittelschicht 15 erzielt. Die Tragfähigkeit und der Zusammenhalt des Schotterbettes 2 wird dadurch erhöht und bewirkt eine sehr gute Tragfähigkeit der Tragschicht, welche sich auch bei Erschütterungen, beispielsweise bei einer Überfahrt - eines Hochgeschwindigkeitszuges nicht in ihrer Lage verändert. Der Wartungsaufwand eines derartigen Fahrweges wird hierdurch besonders gering gehalten. Das Bindemittel 15 kann dabei leicht in die Hohlräume des Schotterbettes 2 eingedrungen sein. Dies ist insbesondere dann der Fall, wenn es sich bei dem Bindemittel 15 um einen dünnflüssigen Mörtel handelt, welcher einfach in das Schotterbett 2 einsickern kann, bevor er abbindet. Auf die Oberfläche des Bindemittels 15 wird wiederum das Betonfertigteil mit dem Gleis 6 und einem zwischen dem Betonfertigteil 7 und dem Bindemittel 15 angeordneten Füllmasse 8 ausgefüllt:

Die vorliegende Erfindung ist nicht auf die dargestellten Ausführungsbeispiele beschränkt. Insbesondere sind Kombinationen der einzelnen Aufbereitungen des Schotterbettes 2 möglich. So können beispielsweise in das Schotterbett 2 Säulen 4 eingebracht werden und zusätzlich eine Tragschicht 16 durch Fräsen auf die Säulen 4 aufgebracht werden. Außerdem kann ein Umklammern gemäß Figur 7 in Verbindung mit dem Fräsen der Figuren 5 und 6 und/oder dem Herstellen von Säulen 4 erfolgen. Das Bindemittel muss nicht hydraulisch abbindbar sein. Es können auch auf Kunststoff oder Bitumen basierende Bindemittel verwendet werden. Bei der Verwendung von Ortbeton für die Herstellung der Fahrbahn ist es üblicherweise nicht erforderlich eine Füllmasse 8 auf der Tragschicht 16 anzuordnen, außer es ist die Abdichtung des verbliebenen Schotters vor dem Aufbringen des Ortbetons beabsichtigt.

## Patentansprüche

1. Verfahren zum Herstellen einer Festen Fahrbahn für den Hochgeschwindigkeitsschienenverkehr aus vorgefertigten Betonfertigteilen (7), welche auf einer Tragschicht (2,4;16) aufgestellt werden und ein Zwischenraum zwischen den Betonfertigteilen (7) und der Tragschicht (2,4;16) zum Fixieren der Lage der Betonfertigteile (7) mit einer sich verfestigenden Füllmasse (8) ausgegossen wird oder aus Ortbeton oder einer Kombination aus Betonfertigteilen (7) und Ortbeton auf der Tragschicht (2,4;16) hergestellt wird, wobei die Tragschicht (2,4;16) aus einem bestehenden Schotterbett (2) hergestellt wird, wobei der Schotter zumindest teilweise verfestigt wird, **dadurch gekennzeichnet, daß** ein Bindemittel (15) zwischen Schwellen (5) eines noch alten Gleises (6) in das Schotterbett (2) eingeführt wird und nach Abbinden des Bindemittels (15) die Gleise (6), Schwellen (5) und überflüssiger Schotter entfernt werden.

2. Verfahren nach dem vorherigen Anspruch, **dadurch gekennzeichnet, daß** der Schotter zum Verfestigen mit einem hydraulisch abbindenden oder bituminösen oder auf Kunststoff basierenden Bindemittel (15) verbunden wird.

3. Verfahren nach einem der vorherigen Ansprüche, **dadurch gekennzeichnet, daß** das Bindemittel (15) unter Druck in die Hohlräume des Schotterbettes (2) eingepresst wird.

4. Verfahren nach einem der vorherigen Ansprüche, **dadurch gekennzeichnet, daß** in das Schotterbett (2) Injektionslanzen eingeführt, insbesondere eingerüttelt werden, durch welche das Bindemittel (15) in die Hohlräume des Schotterbettes (2) eingepresst wird.

5. Verfahren nach einem der vorherigen Ansprüche, **dadurch gekennzeichnet, daß** das Bindemittel (15) zumindest in einer Richtung in einem Abstand voneinander eingeführt wird, so daß in dem Schotterbett (2) hydraulisch gebundene Bereiche und unverfüllte Zwischenbereiche entstehen.

6. Verfahren nach einem der vorherigen Ansprüche, **dadurch gekennzeichnet, daß** die unverfüllten Bereiche oberflächlich abgedichtet werden.

7. Verfahren nach einem der vorherigen Ansprüche, **dadurch gekennzeichnet, daß** die Oberfläche des Schotterbettes (2) gefräst wird, das dabei entstehende ausgefräste Material mit dem Bindemittel (15) gemischt und auf die Oberfläche des verbliebenen Schotterbettes (2) als Tragschicht (16) aufgebracht wird, und daß nach dem Abbinden dieses Gemisches die Feste Fahrbahn auf der neu entstandenen Oberfläche aufgebaut wird.

8. Verfahren nach einem der vorherigen Ansprüche, **dadurch gekennzeichnet, daß** das Bindemittel (15) vor dem Fräsen auf die Oberfläche des Schotterbettes (2) aufgebracht wird.

9. Verfahren nach einem der vorherigen Ansprüche, **dadurch gekennzeichnet, daß** das Bindemittel (15) nach dem Fräsen mit dem ausgefrästen Material vermischt wird.

10. Verfahren nach einem der vorherigen Ansprüche, **dadurch gekennzeichnet, daß** das Bindemittel (15) bzw. **dadurch** die Tragschicht (16) über das Schotterbett (2) in Art einer Klammer verlegt wird, wobei das Bindemittel (15) in die Oberfläche des Schotterbettes (2) eindringt und es seitlich abschließt.

11. Verfahren nach einem der vorherigen Ansprüche, **dadurch gekennzeichnet, daß** eine Entwässerung in die Tragschicht eingebaut wird und/oder in dem bestehen bleibenden Schotter erhalten bleibt.

12. Fahrweg einer Festen Fahrbahn für ein spurgebundenes Fahrzeug des Hochgeschwindigkeitsschienenverkehrs, aus vorgefertigten Betonfertigteilen (7), die auf einer Tragschicht (2,4; 16) aufgestellt sind und wobei ein Zwischenraum zwischen den Betonfertigteilen (7) und der Tragschicht (2,4;16) zum Fixieren der Lage der Betonfertigteile (7) mit einer sich verfestigenden Füllmasse (8) ausgegossen ist oder aus Ortbeton oder einer Kombination aus Betonfertigteilen (7) und Ortbeton auf der Tragschicht (2,4;16), wobei die Tragschicht (2,4;16) aus einem bestehenden Schotterbett (2) hergestellt ist, wobei der Schotter zumindest teilweise verfestigt ist, **dadurch gekennzeichnet, daß** ein Bindemittel (15) zwischen Schwellen (5) eines noch alten Gleises (6) in das Schotterbett (2) eingeführt ist, wobei das Bindemittel (15) und der Schotter in Form von Säulen (4), welche die Tragschicht (2,4,16) bilden, in das Schotterbett (2) eingebracht sind.

13. Fahrweg nach dem vorherigen Anspruch, **dadurch gekennzeichnet, daß** der Schotter mit einem hydraulisch abbindenden oder bituminösen oder auf Kunststoff basierenden Bindemittel (15) verbunden ist.

14. Fahrweg nach einem der vorherigen Ansprüche, **dadurch gekennzeichnet, daß** das Bindemittel (15) unter Druck in die Hohlräume des Schotterbettes (2) eingepresst ist.

15. Fahrweg nach einem der vorherigen Ansprüche, **dadurch gekennzeichnet, daß** das Bindemittel (15) zumindest in einer Richtung in einem Abstand voneinander eingeführt ist, so daß in dem Schotterbett (2) hydraulisch gebundene Bereiche und unverfüllte Zwischenbereiche angeordnet sind.

16. Fahrweg nach einem der vorherigen Ansprüche, **dadurch gekennzeichnet, daß** die unverfüllten Bereiche mit einem Dichtmittel (9) oberflächlich abgedichtet sind.

17. Fahrweg nach einem der vorherigen Ansprüche, **dadurch gekennzeichnet, daß** die Oberfläche des Schotterbettes (2) gefräst ist, daß das ausgefräste Material mit dem Bindemittel (15) gemischt und auf die Oberfläche des verbliebenen Schotterbettes (2) aufgebracht ist, und daß die Feste Fahrbahn auf der neu entstandenen Oberfläche aufgebaut ist.

18. Fahrweg nach einem der vorherigen Ansprüche, **dadurch gekennzeichnet, daß** das Bindemittel (15) flüssig ist und zusammen mit Schotter als Tragschicht (16) klammerartig über das Schotterbett (2) gelegt ist und etwa 5 bis 20 cm in die Oberfläche und die Seitenfläche des Schotterbettes (2) eindringt.

19. Fahrweg nach einem der vorherigen Ansprüche, **dadurch gekennzeichnet, daß** eine Entwässerung in die Tragschicht (2,4;16) eingebaut ist und/oder in dem bestehen bleibenden Schotterbett (2) erhalten bleibt.

## Claims

1. Method for the manufacture of a rigid trackway for high-speed railway traffic either constructed of prefabricated concrete parts (7) that are positioned on a supporting layer (2, 4; 16), where in order to fix the position of the prefabricated concrete parts (7) an intermediate space between the prefabricated concrete parts (7) and the supporting layer (2, 4; 16) is filled with a solidifying filling compound (8), or which is made of locally cast concrete or of a combination of prefabricated concrete parts (7) and of concrete cast locally on the supporting layer (2, 4; 16), whereby the supporting layer (2, 4; 16) is made from an existing ballast bed (2), where the ballast is at least partially consolidated, **characterized in that** a binding agent (15) is introduced between the sleepers (5) of an old track (6) still present in the ballast (2), and where after the binding agent (15) has set, the track (6), sleepers (5) and superfluous ballast are removed.

2. Method according to the foregoing claim, **characterized in that** the ballast is consolidated by binding it with a hydraulically setting, a bituminous or a plastic-based binding agent (15).

3. Method according to one of the foregoing claims, **characterized in that** the binding agent (15) is forced into the voids in the ballast bed (2) under pressure.

4. Method according to one of the foregoing claims, **characterized in that** injection lances are inserted into the ballast bed (2), in particular by vibrating them into place, through which the binding agent (15) is forced into the voids of the ballast bed (2).

5. Method according to one of the foregoing claims, **characterized in that** the binding agent (15) is introduced in regions with a space between them in at least one direction, so that hydraulically bonded regions and unfilled intermediate regions are created in the ballast bed (2).

6. Method according to one of the foregoing claims, **characterized in that** the surface of the unfilled regions is sealed off.

7. Method according to one of the foregoing claims, **characterized in that** the surface of the ballast bed (2) is cut, the material that is cut out is mixed with the binding agent (15) and is applied to the surface of the remaining ballast bed (2) as a supporting layer (16), and that after this mixture has set the rigid trackway is constructed on the newly created surface.

8. Method according to one of the foregoing claims **characterized in that** the binding agent (15) is applied to the surface of the ballast bed (2) prior to cutting.

9. Method according to one of the foregoing claims, **characterized in that** the binding agent (15) is mixed, after cutting, with the material that has been cut out.

10. Method according to one of the foregoing claims, **characterized in that** the binding agent (15) or the supporting layer (16) is laid over the ballast bed (2) in a type of clip, as a result of which the binding agent (15) penetrates into the surface of the ballast bed (2), closing it at the side.

11. Method according to one of the foregoing claims, **characterized in that** drainage is fitted in the supporting layer and/or is retained in the existing ballast that remains.

12. Trackway of a rigid track for a railbound vehicle for high-speed railway traffic made of prefabricated concrete parts (7) that are placed on a supporting layer (2, 4; 16), and where an intermediate space between the prefabricated concrete parts (7) and the supporting layer (2, 4; 16) is filled with a solidifying filling compound (8) in order to fix the position of the prefabricated concrete parts (7), or that is made of locally cast concrete or of a combination of prefabricated concrete parts (7) and of locally cast concrete on the supporting layer (2, 4; 16), where the supporting layer (2, 4; 16) is created from an existing ballast bed (2), where the ballast is at least partially consolidated, **characterized in that** a binding agent (15) is introduced between the sleepers (5) of an old track (6) still present in the ballast bed (2), and where the binding agent (15) and the ballast are introduced to the ballast bed (2) in the form of pillars (4) that form the supporting layer (2, 4, 16).

13. Trackway according to the foregoing claim, **characterized in that** the ballast is consolidated with a hydraulically setting or a bituminous or a plastic-based bonding agent (15).

14. Trackway according to one of the foregoing claims, **characterized in that** the bonding agent (15) is forced under pressure into the voids in the ballast bed (2).

15. Trackway according to one of the foregoing claims, **characterized in that** the binding agent (15) is introduced in sections that are spaced in at least one direction, so that hydraulically bonded regions and unfilled intermediate regions are arranged in the ballast bed (2).

16. Trackway according to one of the foregoing claims, **characterized in that** the surfaces of the unfilled areas are sealed by a sealing agent (9).

17. Trackway according to one of the foregoing claims, **characterized in that** the surface of the ballast bed (2) is cut, that the material that is cut out is mixed with the binding agent (15) and applied to the surface of the remaining ballast bed (2), and that the rigid trackway is constructed on the newly created surface.

18. Trackway according to one of the foregoing claims, **characterized in that** the binding agent (15) is liquid, and is laid together with ballast as a supporting layer (16) like a clip over the ballast bed (2), and that it penetrates between approximately 5 and 20 cm into the surface and the sides of the ballast bed (2).

19. Trackway according to one of the foregoing claims, **characterized in that** drainage is built in the supporting layer (2, 4; 16) and/or is retained in the existing ballast bed (2) that remains.

## Revendications

1. Procédé de construction d'une voie fixe destinée au trafic ferroviaire à grande vitesse et constituée d'éléments en béton préfabriqués (7), ces éléments étant disposés sur une couche portante (2, 4 ; 16), et présentant un espacement entre les éléments en béton préfabriqués (7) et la couche portante (2, 4 ; 16) pour la fixation de la couche d'éléments de béton préfabriqués (7) dans lequel une masse de remplissage stabilisante (8) est versée, ou constituée de béton réalisé sur site ou d'une combinaison d'éléments en béton préfabriqués (7) et de béton réalisé sur site disposé sur une couche portante (2, 4 ; 16), dans lequel la couche portante (2, 4 ; 16) est constituée d'un lit de ballast existant (2) dont le ballast est au moins partiellement stabilisé, **caractérisé en ce que** un agent liant (15) est introduit entre les traverses (5) d'une voie existante (6) dans le lit de ballast (2) et **en ce que** la voie (6), les traverses (5) et le ballast excédentaire sont éliminés après la prise de l'agent liant (15).

2. Procédé selon la revendication précédente, **caractérisé en ce que** le ballast à stabiliser est lié au moyen d'un agent liant (15) à prise hydraulique, bitumineux ou à base synthétique.

3. Procédé selon l'une des revendications précédentes, **caractérisé en ce que** l'agent liant (15) est introduit sous pression dans les espaces vides du lit de ballast (2).

4. Procédé selon l'une des revendications précédentes, **caractérisé en ce que** des lances d'injection sont placées dans le lit de ballast (2), en particulier par vibration, grâce auxquelles l'agent liant (15) est introduit sous pression dans les espaces vides du lit de ballast (2).

5. Procédé selon l'une des revendications précédentes, **caractérisé en ce que** l'agent liant (15) est appliqué au moins dans une direction par intervalles, de telle façon que des zones liées hydrauliquement et des zones intermédiaires non remplies sont constituées dans le lit de ballast (2).

6. Procédé selon l'une des revendications précédentes, **caractérisé en ce que** les zones non remplies sont colmatées en surface.

7. Procédé selon l'une des revendications précédentes, **caractérisé en ce que** la surface du lit de ballast (2) est broyée et le broyat obtenu mélangé à l'agent liant (15) et appliqué sur la surface du lit de ballast (2) restant pour constituer une couche portante (16), et **en ce que** la voie fixe est installée après la prise de ce mélange sur la nouvelle surface ainsi constituée.

8. Procédé selon l'une des revendications précédentes, **caractérisé en ce que** l'agent liant (15) est appliqué sur la surface du lit de ballast (2) avant le broyage.

9. Procédé selon l'une des revendications précédentes, **caractérisé en ce que** l'agent liant (15) est mélangé avec le broyat après le broyage.

10. Procédé selon l'une des revendications précédentes, **caractérisé en ce que** l'agent liant (15), soit respectivement la couche portante (16), est appliqué sur le lit de ballast (2) de manière à constituer un arceau, moyennant quoi l'agent liant (15) pénètre à travers la surface du lit de ballast (2) et le ceinture latéralement.

11. Procédé selon l'une des revendications précédentes, **caractérisé en ce que** un drainage est incorporé dans la couche portante ou constitué dans le ballast laissé en place.

12. Plate-forme de voie fixe pour véhicule sur rails de trafic ferroviaire à grande vitesse, constituée d'éléments en béton préfabriqués (7) posés sur une couche portante (2, 4 ; 16) et dans laquelle un espacement entre les éléments en béton préfabriqués (7) et la couche portante (2, 4 ; 16) est rempli par une masse de remplissage durcissante (8) pour la fixation de la couche d'éléments en béton préfabriqués (7), ou constituée d'un béton réalisé sur site ou d'une combinaison d'éléments en béton préfabriqués (7) et de béton réalisé sur site sur la couche portante (2, 4; 16), dans laquelle la couche portante (2, 4; 16) consiste en un lit de ballast existant (2) dont le ballast est au moins partiellement stabilisé, **caractérisée en ce que** un agent liant (15) est introduit dans le lit de ballast (2) entre les traverses (5) d'une voie existante (6), dans laquelle l'agent liant (15) et le ballast constituent des piliers (4) dans le lit de ballast (2) qui constituent la couche portante (2, 4; 16).

13. Plate-forme selon la revendication précédente, **caractérisée en ce que** le ballast est stabilisé au moyen d'un agent liant (15) à prise hydraulique, bitumineux ou à base synthétique.

14. Plate-forme selon l'une des revendications précédentes, **caractérisée en ce que** l'agent liant (15) est introduit sous pression dans les espaces vides du lit de ballast (2).

15. Plate-forme selon l'une des revendications précédentes, **caractérisée en ce que** l'agent liant (15) est appliqué au moins dans une direction par intervalles, de telle façon que des zones liées hydrauliquement et des zones intermédiaires non remplies sont constituées dans le lit de ballast (2).

16. Plate-forme selon l'une des revendications précédentes, **caractérisée en ce que** les zones non remplies par un agent de remplissage (9) sont colmatées en surface.

17. Plate-forme selon l'une des revendications précédentes, **caractérisée en ce que** la surface du lit de ballast (2) est broyée et le broyat mélangé à l'agent liant (15) et appliqué sur la surface du lit de ballast restant (2), et **en ce que** la voie fixe est installée sur la surface nouvellement constituée.

18. Plate-forme selon l'une des revendications précédentes, **caractérisée en ce que** l'agent liant (15) est fluide, s'applique conjointement avec le ballast pour constituer une couche portante (16) ceinturant le lit de ballast (2) et pénètre environ 5 à 20 cm sous la surface et dans les faces latérales du lit de ballast (2).

19. Plate-forme selon l'une des revendications précédentes, **caractérisée en ce que** un drainage est incorporé dans la couche portante (2, 4; 16) et/ou constitué dans le lit de ballast encore existant (2).
